# EUROPÄISCHE PATENTSCHRIFT

(11) **EP 2 261 138 B1**
(45) Veröffentlichungstag und Bekanntmachung des Hinweises auf die Patenterteilung: **25.12.2013**
(21) Anmeldenummer: 10165208.9
(22) Anmeldetag: 08.06.2010
(51) Int. Cl.: B65D 81/32

(54) **Verpackungsbehälter zur Aufnahme von Lebensmitteln**
Packaging container for receiving food
Récipient d'emballage destiné à la réception d'aliments

(30) Priorität: 08.06.2009 DE 202009008097 U
(43) Veröffentlichungstag der Anmeldung: 15.12.2010
(73) Patentinhaber: Abbelen Fleischwaren GmbH & Co. KG, 47918 Tönisvorst (DE)
(72) Erfinder: Louven, Clemens, 47918, Tönisvorst (DE)
(74) Vertreter: DR. STARK & PARTNER

(56) Entgegenhaltungen:
- EP-A1- 1 990 284
- FR-A- 1 224 465
- US-A- 5 901 848

## Beschreibung

Die Erfindung betrifft einen Verpackungsbehälter zur Aufnahme von Lebensmitteln in einem von einem Behälterboden sowie einer umlaufenden Behälterwand begrenzten Behälterinnenraum und einem darauf angeordneten und den Behälterinnenraum oberseitig verschließenden Deckelelement.

Aus der Praxis sind derartige Behälter bekannt. Sie dienen beispielsweise zur Aufnahme von Lebensmitteln wie Joghurt, Margarine oder dergleichen. Das Deckelelement kann als Folie ausgebildet sein, dass beispielsweise auf den oberen Rand der Behälterwand aufgeklebt oder aufgeschweißt ist. Auch wiederverwendbare Varianten von Deckelelementen sind möglich.

Nachteilig ist, dass sich derartige Verpackungsbehälter nicht zur Aufnahme von Lebensmitteln, die aus einer taschenförmig ausgebildeten Brotware, wie z. B. Brötchen, Fladenbrot oder dergleichen, die mit einer Füllung, wie Fleisch oder Sauce, befüllt sind, geeignet sind, da die Brotware mit der Füllung in Kontakt ist. Ein Beispiel für ein solches Lebensmittel ist ein Döner.

Aufgabe der Erfindung ist es, die vorgenannten Nachteile zu vermeiden und einen Verpackungsbehälter anzugeben, der auch zur Aufnahme und Bevorratung von mit einer Füllung versehenen Brotware geeignet ist.

Zur Lösung dieser Aufgabe wird ein Verpackungsbehälter gebraucht, wobei auf der dem Behälterinnenraum zugewandten Seite des Behälterbodens eine, sich vom Behälterboden über zumindest einen Teilbereich der Höhe der Behälterwand erstreckende, entweder als eine Anzahl umlaufend verteilt angeordneter Trennelemente oder als umlaufende Trennwandung ausgebildete Trenneinrichtung vorgesehen ist, die den Behälterinnenraum in einen zwischen der Behälterwand und der Außenseite der Trenneinrichtung angeordneten äußeren Behälterinnenraumbereich und einen von der Trenneinrichtung umschlossenen inneren Behälterinnenraumbereich abgrenzt. Ein solcher Behälter ist durch EP 1 990 284 offenbart.

Die Füllung, wie beispielsweise das Fleisch, die Saucen, das Gemüse oder dergleichen, wird in dem Behälterinnenraumbereich bevorratet. Anschließend wird die Brotware so über die Trenneinrichtung gestülpt, dass die Ränder der Brotware in den äußeren Behälterinnenraumbereich hineinragen. Damit ist die Füllung durch die Trenneinrichtung im Bereich der Trenneinrichtung von der Brotware getrennt.

Für den Verzehr kann der erfindungsgemäße Verpackungsbehälter mit der Brotware und der Füllung nach Entfernen des Deckelelementes beispielsweise in einer Mikrowelle erwärmt werden und anschließend wird die Brotware ergriffen und der Verpackungsbehälter um 180°, d.h. auf den Kopf, gedreht, wobei nach Herausnehmen der Brotware die Füllung in die Brotware rutscht und der Döner verzehrt werden kann.

Die Trenneinrichtung muss sich nicht über die komplette Höhe des Verpackungsbehälters erstrecken. Der erfindungsgemäße Verpackungsbehälter kann beispielsweise zur Aufbewahrung eines Lebensmittels in einer Kühltheke oder auch in einer Tiefkühltheke verwendet werden. Die Trenneinrichtung kann mittig und konzentrisch angeordnet sein.

Der Verpackungsbehälter kann eine runde Ausgestaltung haben. Auch andere Ausgestaltungen wie beispielsweise eine rechteckige Ausgestaltung sind möglich. Bei einem solchen Ausführungsbeispiel besteht die Behälterwand aus 4 entsprechenden Behälterwandbereichen.

Die Trenneinrichtung kann länglich, insbesondere oval, ausgebildet sein. Selbstverständlich sind auch andere Ausgestaltungen, wie z. B. eine runde Ausgestaltung möglich.

Vorzugsweise bietet sich an, wenn die Trenneinrichtung vollständig geschlossen ausgebildet ist, d.h. beispielsweise keine Löcher oder dergleichen aufweist. Bei einer solchen Ausgestaltung sind der innere und der äußere Behälterinnenraumbereich vollständig voneinander abgegrenzt im Bereich der Trenneinrichtung.

Zwischen der Oberkante der Trenneinrichtung und dem Deckelement kann in an dem am Verpackungsbehälter angebrachten Zustand ein Freiraum von wenigstens 1 cm, vorzugsweise von wenigstens 2 cm, verbleiben. Dieser Freiraum dient zur Aufnahme des Teils der Brotware, der sich oberhalb des inneren Behälterinnenraumbereiches und der Trenneinrichtung befindet.

Vorzugsweise kann sich die Trenneinrichtung in etwa über ¾ der Höhe des Verpackungsbehälters erstrecken.

Die Höhe der Trenneinrichtung kann in seitlichen Bereichen geringer als in den dazwischenliegenden mittleren Bereichen sein. Bei einer solchen Ausgestaltung weist die Trenneinrichtung in den seitlichen gegenüberliegenden Bereichen eine größere Höhe auf als in den dazwischenliegenden gegenüberliegenden mittleren Bereichen. Bei dieser Ausführungsform ist die Trenneinrichtung optimal an die Kontur einer über die Trenneinrichtung übergestülpten taschenartig ausgebildeten Brotware, wie einem Brötchen, angepasst.

Der Verpackungsbehälter kann einstückig ausgebildet sein. Beispielsweise kann es sich um einen Kunststoffverpackungsbehälter handeln, der im Spritzgussverfahren hergestellt ist.

Das Deckelelement kann als Folie ausgebildet sein. Diese kann auf den umlaufenden Rand der Behälterwand aufgeklebt bzw. aufgeschweißt sein.

Es bietet sich an, wenn der Verpackungsbehälter mikrowellengeeignet ist. Auch kann das Deckelelement, das beispielsweise als Folie ausgebildet ist, aus einem mikrowellengeeignetem Material bestehen.

Vorzugsweise ist der Verpackungsbehälter als Aromaschutzverpackungsbehälter ausgebildet bzw. geeignet. Während des Verschließens des Verpackungsbehälters findet eine Schutzbegasung mit einem Kohlensäure-/Stickstoffgemisch statt. Damit ist das darin bevorratete Lebensmittel hinreichend konserviert, ohne dass beispielsweise ein Vakuum wie bei einer Vakuumverpackung gezogen werden muss. Selbstverständlich ist der erfindungsgemäße Verpackungsbehälter aber auch zur Verwendung als Vakuumverpackungsbehälter geeignet.

Im Folgenden wird ein in den Zeichnungen dargestelltes Ausführungsbeispiel der Erfindung erläutert. Es zeigen:
- Fig. 1: eine schräge Unteransicht auf einen erfin- dungsgemäßen Verpackungsbehälter,
- Fig. 2: den Gegenstand nach Figur 1 in einer schrägen Draufsicht,
- Fig. 3: den Gegenstand nach Figur 1 in einer Drauf- sicht,
- Fig. 4: einen Schnitt durch den Gegenstand nach Figur 3 in Richtung IV-IV ,
- Fig. 5: einen Schnitt durch den Gegenstand nach Figur 3 in Richtung V-V und
- Fig. 6: einen Schnitt durch einen erfindungsgemäßen Verpackungsbehälter mit einem darin bevorrate- ten Lebensmittel.

In allen Figuren werden für gleiche bzw. gleichartige Bauteile übereinstimmende Bezugszeichen verwendet.

In den Figuren ist ein Verpackungsbehälter 1 dargestellt, der einen Behälterboden 2 sowie eine umlaufende Behälterwand 3 aufweist. Der Behälterboden 2 und die umlaufende Behälterwand 3 begrenzen einen Behälterinnenraum.

Oberseitig ist der Behälterinnenraum mit einem Deckelelement 4 verschließbar. In dem dargestellten Ausführungsbeispiel handelt es sich bei dem Deckelelement 4 um eine Folie, die auf den Rand der Behälterwand 3 aufgeschweißt oder aufgeklebt ist. Eine entsprechende Schweißnaht 5 ist angedeutet. Der Verpackungsbehälter 1 ist aus Kunststoff und beispielsweise mittels Spritzgießens hergestellt.

Auf der dem Behälterinnenraum zugewandten Seite des Behälterbodens 2 ist eine sich vom Behälterboden 2 über zumindest einen Teilbereich der Höhe der Behälterwand 3 erstreckende Trenneinrichtung 6 vorgesehen. In dem dargestellten Ausführungsbeispiel ist die Trenneinrichtung 6 als umlaufende Trennwandung ausgebildet. Diese Trennwandung ist in etwa oval und vollständig geschlossen ausgebildet. Die Trenneinrichtung 6 grenzt den Behälterinnenraum in einen zwischen der Behälterwand 3 und der Außenseite der Trenneinrichtung 6 angeordneten äußeren Behälterinnenraumbereich 7 und einen von der Trenneinrichtung 6 umschlossenen inneren Behälterinnenraumbereich 8 ab.

Wie insbesondere Figur 4 zu entnehmen ist, ist die Höhe der Trenneinrichtung 6 in den beiden seitlichen Bereichen 9 geringer als in den dazwischenliegenden beiden mittleren Bereichen 10. In den mittleren Bereichen 10 erstreckt sich die Trenneinrichtung 6 in etwa über ¾ der Höhe des Verpackungsbehälters 1.

Der innere Behälterinnenraumbereich 8 dient zur Aufnahme einer Füllung 11. Bei der Füllung 11 kann es sich beispielsweise um Fleischstücke, Saucen, Gemüse oder dergleichen handeln. Nach der Eingabe der Füllung 11 wird von oben eine in etwa halbkreisförmig und taschenartig ausgebildete Brotware 12, wie z. B. ein Fladenbrot, mit seiner nach unten ausgerichteten Öffnung so in den Verpackungsbehälter 1 eingeführt, dass die Brotware 12 mit ihrem Randbereich in den umlaufenden äußeren Behälterinnenraumbereich 7 eingreift und damit die Brotware 12 praktisch über die Trenneinrichtung 6 gestülpt wird. Damit ist die Füllung 11 im Bereich der Trenneinrichtung 6 von der Brotware 12 getrennt.

Wie Fig. 6 zeigt, ist zwischen der Oberkante der Trenneinrichtung 6 und dem Deckelement 4 in an dem am Verpackungsbehälter 1 angebrachten Zustand ein Freiraum von wenigstens 1cm, vorzugsweise von wenigstens 2 cm, vorgesehen. Dieser Freiraum dient zur Aufnahme des Teils der Brotware 12, der sich oberhalb des inneren Behälterinnenraumbereiches 8 und der Trenneinrichtung 6 befindet.

## Patentansprüche

1. Verpackungsbehälter (1) zur Aufnahme von Lebensmitteln, die aus einen taschenförmig ausgebildeten Brotware, die mit einer Füllung zu befüllen ist, bestehen, in einem von einem Behälterboden (2) sowie einer umlaufenden Behälterwand (3) begrenzten Behälterinnenraum und einem darauf angeordneten und den Behälterinnenraum oberseitig verschließenden Deckelelement (4), wobei
auf der dem Behälterinnenraum zugewandten Seite des Behälterbodens (2) eine, sich vom Behälterboden (2) über zumindest einen Teilbereich der Höhe der Behälterwand (3) erstreckende, entweder als eine Anzahl umlaufend verteilt angeordneter Trennelemente oder als umlaufende Trennwandung ausgebildete Trenneinrichtung (6) vorgesehen ist, die den Behälterinnenraum in einen zwischen der Behälterwand (3) und der Außenseite der Trenneinrichtung (6) angeordneten äußeren Behälterinnenraumbereich (7) und einen von der Trenneinrichtung (6) umschlossenen inneren Behälterinnenraumbereich (8) abgrenzt, **dadurch gekennzeichnet, dass** die Füllung im inneren Behälterinnenraumbereich aufgenommen ist und die Brotware so über die Trenneinrichtung gestülpt ist, dass die Ränder der Brotware in den äußeren Behälterinnenraumbereich hineinragen, so dass für den Verzehr der Verpackungsbehälter mit der Brotware und der Füllung nach Entfernen des Deckelelementes beispielsweise in einer Mikrowelle erwärmt werden kann und anschließend die Brotware ergriffen und der Verpackungsbehälter um 180°, d.h. auf den Kopf, gedreht wird, wobei nach Herausnehmen der Brotware die Füllung in die Brotware rutscht und als Döner verzehrt werden kann.

2. Verpackungsbehälter (1) nach dem vorhergehenden Anspruch, **dadurch gekennzeichnet, dass** die Trenneinrichtung (6) länglich, insbesondere oval, ausgebildet ist.

3. Verpackungsbehälter (1) nach einem der vorhergehenden Ansprüche, **dadurch gekennzeichnet, dass** die Trenneinrichtung (6) vollständig geschlossen ausgebildet ist.

4. Verpackungsbehälter (1) nach einem der vorhergehenden Ansprüche, **dadurch gekennzeichnet, dass** zwischen der Oberkante der Trenneinrichtung (6) und dem Deckelement (4) in an dem am Verpackungsbehälter (1) angebrachten Zustand ein Freiraum von wenigstens 1cm, vorzugsweise von wenigstens 2 cm, verbleibt.

5. Verpackungsbehälter (1) nach einem der vorhergehenden Ansprüche, **dadurch gekennzeichnet, dass** sich die Trenneinrichtung (6) in etwa über ¾ der Höhe des Verpackungsbehälters (1) erstreckt.

6. Verpackungsbehälter (1) nach einem der vorhergehenden Ansprüche, **dadurch gekennzeichnet, dass** die Höhe der Trenneinrichtung (6) in seitlichen Bereichen (9) geringer als in den dazwischenliegenden mittleren Bereichen (10) ist.

7. Verpackungsbehälter (1) nach einem der vorhergehenden Ansprüche, **dadurch gekennzeichnet, dass** der Verpackungsbehälter (1) einstückig ausgebildet ist.

8. Verpackungsbehälter (1) nach einem der vorhergehenden Ansprüche, **dadurch gekennzeichnet, dass** das Deckelelement (4) als Folie ausgebildet ist.

9. Verpackungsbehälter (1) nach einem der vorhergehenden Ansprüche, **dadurch gekennzeichnet, dass** der Verpackungsbehälter (1) mikrowellengeeignet ist.

10. Verpackungsbehälter (1) nach einem der vorhergehenden Ansprüche, **dadurch gekennzeichnet, dass** der Verpackungsbehälter (1) als Aromaschutzverpackungsbehälter ausgebildet ist.

## Claims

1. Packaging container (1) for receiving food, which consists of a pocket-shaped bread product to be filled with a filling, in a container internal space delimited by a container base (2) and a peripheral container wall (3) and a cover element (4) arranged on and closing the container internal space on the top, whereby on the side, facing the container internal space, of the container base (2) a separating unit (6) is arranged, extending from the container base (2) over at least a partial area of the height of the container wall (3), either as a number of dividing elements distributed on the periphery or in the form of a peripheral dividing partition, said separating unit delimiting the container internal space into an outer container internal space area (7) arranged between the container wall (3) and the outer side of the separating unit (6), and an inner container internal space area (8) enclosed by the separating unit(6), **characterised in that** the filling is held in the internal area of the container internal space and the bread product is turned up over the separating unit so that the edges of the bread product protrude into the outer container internal space area, so that, for consumption, the packaging container with the bread product and the filling can, after removing the cover element, be heated for example in a microwave and the bread product can then be grasped and the packaging container turned by 180°, i.e. on its head, whereby after removing the bread product the filling slides into the bread product and can be consumed as a doner kebab.

2. Packaging container (1) according to the preceding claim **characterised in that** the separating unit (6) is of an elongated design, in particular an oval design.

3. Packaging container (1) according to any one of the preceding claims **characterised in that** the separating unit (6) is made completely closed.

4. Packaging container (1) according to any one of the preceding claims, **characterised in that** between the top edge of the separating unit (6) and the cover element (4), in a suitable state on the packaging container (1), a free space of at least 1 cm, preferably at least 2 cm, remains.

5. Packaging container (1) according to any one of the preceding claims **characterised in that** the separating unit (6) extends to around 3/4 of the height of the packaging container (1).

6. Packaging container (1) according to any one of the preceding claims **characterised in that** the height of the separating unit (6) in its side areas (9) is smaller than in the intermediate central areas (10).

7. Packaging container (1) according to any one of the preceding claims **characterised in that** the packaging container (1) is made as one piece.

8. Packaging container (1) according to any one of the preceding claims **characterised in that** the cover element (4) is in the form of a foil.

9. Packaging container (1) according to any one of the preceding claims **characterised in that** the packaging container (1) is made suitable for microwaving.

10. Packaging container (1) according to any one of the preceding claims **characterised in that** the packaging container (1) is made as an aroma-seal packaging container.

## Revendications

1. Récipient d'emballage (1) conçu pour recevoir des aliments constitués d'un produit de panification revêtant la forme d'un chausson devant être empli d'une garniture, dans un espace interne dudit récipient délimité par un fond (2), ainsi que par une paroi périphérique (3), comportant un élément de recouvrement (4) placé sur ledit espace interne du récipient et obturant ce dernier à la face supérieure, sachant qu'il est prévu, sur la face du fond (2) du récipient tournée vers l'espace interne dudit récipient, un dispositif de séparation (6) qui s'étend à partir dudit fond (2) du récipient, sur au moins une région partielle de la hauteur de la paroi (3) dudit récipient, est réalisé soit sous la forme d'un certain nombre d'éléments séparateurs agencés avec répartition sur le pourtour, soit sous la forme d'un cloisonnement séparateur périphérique, et scinde l'espace interne du récipient en une région extérieure (7) située entre la paroi (3) dudit récipient et la face externe du dispositif de séparation (6), et en une région intérieure (8) ceinturée par ledit dispositif de séparation (6), **caractérisé par le fait que** la garniture est logée dans la région intérieure de l'espace interne du récipient et le produit de panification est positionné en surplomb du dispositif de séparation de telle manière que les bords du produit de panification s'étendent dans la région extérieure de l'espace interne du récipient, de sorte qu'en vue de la consommation, le récipient d'emballage peut par exemple être réchauffé dans des micro-ondes conjointement audit produit de panification et à ladite garniture, après enlèvement de l'élément de recouvrement, ledit produit de panification étant ensuite saisi, puis ledit récipient d'emballage étant retourné de 180°, c'est-à-dire disposé tête en bas, la garniture venant alors glisser dans le produit de panification après extraction dudit produit de panification, et pouvant être consommée sous la forme d'un casse-croûte döner.

2. Récipient d'emballage (1) selon la revendication précédente, **caractérisé par le fait que** le dispositif de séparation (6) est de réalisation allongée, notamment ovale.

3. Récipient d'emballage (1) selon l'une des revendications précédentes, **caractérisé par le fait que** le dispositif de séparation (6) est de réalisation intégralement fermée.

4. Récipient d'emballage (1) selon l'une des revendications précédentes, **caractérisé par le fait qu'**un espace libre d'au moins 1 cm, de préférence d'au moins 2 cm, subsiste entre l'arête supérieure du dispositif de séparation (6) et l'élément de recouvrement (4) à l'état mis en place sur ledit récipient d'emballage (1).

5. Récipient d'emballage (1) selon l'une des revendications précédentes, **caractérisé par le fait que** le dispositif de séparation (6) s'étend sensiblement sur les 3/4 de la hauteur dudit récipient d'emballage (1).

6. Récipient d'emballage (1) selon l'une des revendications précédentes, **caractérisé par le fait que** la hauteur du dispositif de séparation (6) est moindre, dans des régions latérales (9), que dans les régions médianes (10) interposées entre ces dernières.

7. Récipient d'emballage (1) selon l'une des revendications précédentes, **caractérisé par le fait que** ledit récipient d'emballage (1) est de réalisation monobloc.

8. Récipient d'emballage (1) selon l'une des revendications précédentes, **caractérisé par le fait que** l'élément de recouvrement (4) est réalisé sous la forme d'un film.

9. Récipient d'emballage (1) selon l'une des revendications précédentes, **caractérisé par le fait que** ledit récipient d'emballage (1) est micro-ondable.

10. Récipient d'emballage (1) selon l'une des revendications précédentes, **caractérisé par le fait que** ledit récipient d'emballage (1) est réalisé sous la forme d'un réceptacle de conditionnement à préservation d'arômes.
